# EUROPÄISCHE PATENTSCHRIFT

(11) **EP 3 794 582 B1**
(45) Veröffentlichungstag und Bekanntmachung des Hinweises auf die Patenterteilung: **08.06.2022**
(21) Anmeldenummer: 19725675.3
(22) Anmeldetag: 16.05.2019
(51) Int. Cl.: G10D 3/14, G10G 7/02

(54) **FEINSTIMMER FÜR EIN SAITEN-MUSIKINSTRUMENT UND SAITEN-MUSIKINSTRUMENT**
FINE TUNER FOR A STRING MUSICAL INSTRUMENT, AND STRING MUSICAL INSTRUMENT
ACCORDEUR FIN POUR INSTRUMENT DE MUSIQUE À CORDES ET INSTRUMENT DE MUSIQUE À CORDES

(30) Priorität: 18.05.2018 DE 102018112086
(43) Veröffentlichungstag der Anmeldung: 24.03.2021
(73) Patentinhaber: Wittner GmbH & Co. KG, 88316 Isny (DE)
(72) Erfinder: VOCHEZER, Georg, 88260 Argenbühl-Christazhofen (DE)
(74) Vertreter: Hoeger, Stellrecht & Partner Patentanwälte mbB
(86) Internationale Anmeldenummer: PCT/EP2019/062590
(87) Internationale Veröffentlichungsnummer: WO 2019/219800

(56) Entgegenhaltungen:
- CN-U- 206 789 276
- DE-A1-102008 064 418
- DE-C1- 4 402 895
- GB-A- 2 463 929
- US-A- 4 549 460
- US-A1- 2016 307 547

## Beschreibung

Die Erfindung betrifft einen Feinstimmer für ein Saiten-Musikinstrument.

Die DE 10 2008 064 418 A1 offenbart einen Saitenhalter für ein Streichinstrument mit einem Feinstimmer. Der Saitenhalter ist an einem einem Wirbelkasten gegenüberliegenden Ende eines Körpers des Streichinstruments angebunden.

Die AT 91268 offenbart eine Vorrichtung für Saiteninstrumente, um die Töne von Saiten regulieren zu können.

Die DE 7 001 625 offenbart eine Feinstimmvorrichtung für die Saiten von Zupfinstrumenten.

Die DE 7 228 818 offenbart einen Saitenstimmer für Saiteninstrumente.

Der Erfindung liegt die Aufgabe zugrunde, einen Feinstimmer bereitzustellen, welcher auf konstruktiv einfache und kompakte Weise aufgebaut ist, und mit dem sich auf einfache und präzise Weise eine Feinstimmung von Saiten und insbesondere von eng nebeneinander liegenden Saiten erreichen lässt.

Diese Aufgabe wird bei dem Feinstimmer der eingangs genannten Art erfindungsgemäß dadurch gelöst, dass ein Hauptkörper mit einer Unterseite, einer Oberseite, mit einem ersten Anlagebereich und mit einem zweiten Anlagebereich für eine Saite vorgesehen ist, wobei der zweite Anlagebereich beabstandet zu dem ersten Anlagebereich ist, ein Greifelement zum Greifen eines Saitenabschnitts, welcher zwischen dem ersten Anlagebereich und dem zweiten Anlagebereich liegt, vorgesehen ist, und eine Einstelleinrichtung vorgesehen ist, welche an dem Hauptkörper sitzt und welche auf das Greifelement wirkt, wobei über die Einstelleinrichtung eine Position des Greifelements relativ zu dem Hauptkörper feststellbar einstellbar ist und die Position des Greifelements eine Auslenkposition der Saite an dem Feinstimmer vorgibt, wobei das Greifelement den Saitenabschnitt entgegen einer Richtung mitnimmt, welche in Richtung von der Oberseite zu der Unterseite verläuft.

Der erfindungsgemäße Feinstimmer lässt sich auf einfache und kompakte Weise ausbilden. Er lässt sich insbesondere mit relativ geringen Breitenabmessungen (senkrecht zu einer Höhenrichtung) ausbilden. Es kann dann ein solcher Feinstimmer beispielsweise bei Zitherinstrumenten eingesetzt werden, bei denen eine Vielzahl von Saiten relativ eng nebeneinander liegen. Insbesondere kann dann für jede Saite ein eigener Feinstimmer verwendet werden.

Über die Einstelleinrichtung lässt sich auf einfache und präzise Weise durch Auslenkung eines Saitenbereichs über das Greifelement an dem Feinstimmer eine Saitenspannung einstellen und es lässt sich dadurch eine Feinstimmung erreichen.

Grundsätzlich kann ein erfindungsgemäßer Feinstimmer an einem bespielten Bereich oder einem unbespielten Bereich einer Saite verwendet werden.

Durch die kompakte Ausbildung des Feinstimmers lässt sich dieser beispielsweise auch zwischen einem Steg und einem Haltestift positionieren und so vorteilhafterweise für ein Zither-Instrument verwenden.

Durch Verwendung eines erfindungsgemäßen Feinstimmers lässt sich ein Slip-Stick-Effekt an einem Haltestift vermeiden. Durch das Greifelement und durch die Einstelleinrichtung lässt sich eine präzise Einstellbarkeit über eine Einstellung einer Auslenkung der Saite an dem Feinstimmer (relativ zu dem Hauptkörper) ohne Slip-Stick-Effekt durchführen.

Dadurch, dass das Greifelement den Saitenabschnitt entgegen einer Richtung mitnimmt, welche in Richtung von der Oberseite zu der Unterseite des Hauptkörpers verläuft, und damit insbesondere von einem Korpus des Saiten-Musikinstruments weg hebt, lässt sich der erfindungsgemäße Feinstimmer nachträglich auf eine Saite auch bei engen Platzverhältnissen aufsetzen, um eine Feinstimmung zu erreichen. Der Feinstimmer muss nicht an dem Musikinstrument selber montiert werden. Es lässt sich insbesondere eine Auslenkung des Saitenabschnitts von dem Korpus des Musikinstruments weg erreichen. Dies ermöglicht eine Feinstimmung bei engen Platzverhältnissen, wie beispielsweise einer Zither als Musikinstrument.

Weiterhin lässt es sich dadurch auch auf konstruktiv einfache Weise erreichen, dass der Saitenstimmer selber Anlageflächen für eine Auslenkung des Saitenabschnitts bildet, so dass er nachträglich auf eine Saite aufgesetzt werden kann und nicht fest mit dem Musikinstrument montiert werden muss.

Das Greifelement bewirkt insbesondere ein Ziehen der Saite von einem Korpus des Musikinstruments weg, um eine Feinstimmung zu erreichen.

Die Auslenkung der Saite an dem Feinstimmer kann beispielsweise eine reine Auslenkung in einer Höhenrichtung sein, oder kann auch eine Mischung von Höhenauslenkung und Querauslenkung umfassen.

Günstig ist es, wenn eine Höhenposition des Greifelements längs einer Höhenrichtung zu dem ersten Anlagebereich und dem zweiten Anlagebereich feststellbar einstellbar ist, und/oder eine Drehposition des Greifelements um eine Drehachse parallel zu der Höhenrichtung feststellbar einstellbar ist. Es lässt sich dadurch eine Auslenkung eines Saitenbereichs an dem Feinstimmer einstellen und es lässt sich dadurch eine Feinstimmung durchführen. Die Auslenkung kann durch Verschiebung eines bestimmten Saitenbereichs erfolgen und/oder durch eine Drehbewegung für einen bestimmten Saitenbereich. Die Richtung zwischen der Oberseite und der Unterseite des Hauptkörpers ist insbesondere parallel bzw. koaxial zu der Höhenrichtung bzw. liegt längs der Höhenrichtung.

Ganz besonders vorteilhaft ist es, wenn an dem Hauptkörper eine Verschiebungsführung für das Greifelement angeordnet ist. Es lässt sich so auf einfache Weise das Greifelement in einer gewünschten Position festlegen. Es lässt sich dadurch eine präzise Feinstimmung erreichen.

Bei einer konstruktiv vorteilhaften Ausführungsform weist die Verschiebungsführung eine Hülse auf, in welcher das Greifelement geführt ist. Dadurch wird eine definierte Verschiebungsbeweglichkeit zum Spannen einer Saite erreicht. Ferner lässt sich dadurch beispielsweise auf einfache Weise eine Drehbewegung einer Spindel in eine Verschiebungsbewegung des Greifelements umsetzen. Es lässt sich dadurch wiederum auf einfache Weise eine Feinstimmung erreichen.

Bei einer Ausführungsform ist eine Hülsenachse parallel zu einer Verschiebungsachse der Verschiebungsführung, wobei die Verschiebungsachse parallel zu einer Höhenrichtung ist. Es ergibt sich so ein konstruktiv einfacher und kompakter Aufbau des Feinstimmers.

Günstig ist es, wenn die Hülse mindestens eine offene Seite aufweist. Aus dieser offenen Seite heraus kann das Greifelement ragen. Dadurch wiederum lässt sich auf einfache Weise eine Saite durch das Greifelement greifen.

Günstigerweise ragt dann das Greifelement über die offene Seite hinaus, um ein einfaches Greifen zu ermöglichen.

Günstig ist es, wenn an der offenen Seite ein dritter Anlagebereich für eine Saite gebildet ist. Dadurch lässt sich auf einfache Weise der Feinstimmer an einem Musik-Instrument aufsetzen. Der dritte Anlagebereich ist als eine Art von Anschlag für die Saite definiert. Es lässt sich dadurch wiederum die Saite auf einfache Weise an dem ersten Anlagebereich und an dem zweiten Anlagebereich anlegen. Ferner kann der dritte Anlagebereich zur Führung der Saite bei einer Höhenpositionierung des Greifelements dienen.

Ganz besonders vorteilhaft ist es dann, wenn der dritte Anlagebereich eine ebene Anlagefläche aufweist, welche insbesondere parallel zu einer Verschiebungsachse der Verschiebungsführung orientiert ist. Es lässt sich so bei einem Stimmvorgang die Saite an dem dritten Anlagebereich entlang führen. Es ergibt sich dadurch eine definierte Position der Saite und es wird die Feinstimmung erleichtert.

Ganz besonders vorteilhaft ist es, wenn die Verschiebungsführung angepasst an das Greifelement so ausgebildet ist, dass das Greifelement drehfest geführt ist. Dadurch lässt sich beispielsweise auf einfache Weise eine Drehung an der Einstelleinrichtung in eine Verschiebung des Greifelements umsetzen. Der Feinstimmer lässt sich dadurch auf konstruktiv einfache Weise ausbilden und lässt sich kompakt ausbilden.

Bei einer Ausführungsform ist an dem Hauptkörper ein Gegenelement für das Greifelement angeordnet, welches eine geringere Höhe als die Verschiebungsführung längs einer Verschiebungsachse aufweist und insbesondere ist dabei das Gegenelement gegenüberliegend einer Hülse der Verschiebungsführung angeordnet. Insbesondere kann dann für eine Stimmungsposition einer entsprechenden Saite das Gegenelement als eine Art von Abdeckung verwendet werden, welches ein Abrutschen der Saite von dem Greifelement verhindert.

Günstigerweise begrenzt das Gegenelement einen Schlitz zur Aufnahme einer Saite und bildet insbesondere eine Art von Wandung für diesen Schlitz. Es kann alternativ oder zusätzlich vorgesehen sein, dass in einer bestimmten Höhenposition (und insbesondere Stimmposition) des Greifelements ein Schlitz des Greifelements durch das Gegenelement abgedeckt ist. Dadurch wird ein Herausrutschen der Saite an dem Greifelement verhindert.

Es ist auch möglich, dass eine Sperrung einer Drehbarkeit über die Saite erfolgt, welche an dem Greifelement gehalten ist und an dem Hauptkörper anliegt. Es lässt sich so gewissermaßen eine Drehbarkeit des Greifelements über eine Art von Verklemmung der Saite an dem Feinstimmer sperren. Ein entsprechender Feinstimmer lässt sich auf konstruktiv einfache Weise ausbilden.

Insbesondere weist dann der erste Anlagebereich und/oder der zweite Anlagebereich mindestens eine Sperrfläche auf, welche parallel zu einer Drehachse (anfänglich auch des Greifelements) orientiert ist. Es kann dann bei einer anfänglichen Drehung des Greifelements die Saite an der mindestens einen Sperrfläche anliegen und dadurch (über die parallele Orientierung zu der Drehachse) eine Weiterdrehung gesperrt werden, wobei dann wiederum die Drehbarkeit blockiert ist.

Es ist dann vorteilhaft, wenn der erste Anlagebereich und/oder der zweite Anlagebereich gegenüberliegende Sperrflächen aufweist, zwischen welchen eine Anlagefläche mit Orientierung quer zu der Drehachse liegt. Über die gegenüberliegenden Sperrflächen lässt sich eine Drehbarkeit des Greifelements in entgegengesetzte Drehrichtungen sperren. Durch die Anlageflächen zwischen den Sperrflächen ist eine Anlage der Saite an den Hauptkörper möglich, welche eine Auslenkung der Saite in einer Höhenrichtung ermöglicht. Wenn beispielsweise das entsprechende Greifelement als Mutter an einer Spindel sitzt, und die Drehbarkeit wie beschrieben blockiert ist, dann erfolgt eine Höhenbewegung des Greifelements bei weiterer Drehung der Spindel. Dadurch wiederum erfolgt eine Höhenauslenkung der Saite mit der Möglichkeit der Feinstimmung.

Insbesondere ist es dann vorgesehen, dass das Greifelement mindestens einen Greifhaken mit einer Sperrfläche aufweist, welche parallel zu der Drehachse orientiert ist. Es wird dadurch bei der anfänglich noch möglichen Drehung des Greifelements mit "eingehakter" Saite ein Herausrutschen der Saite durch Anlage an der Sperrfläche gesperrt.

Bei einer Ausführungsform sitzen an einem Greifelement eine Mehrzahl von Greifhaken, welche insbesondere beabstandet sind und insbesondere umfänglich bezogen auf die Drehachse verteilt (und vorzugsweise gleichmäßig verteilt) an dem Greifelement angeordnet sind. Dadurch ergibt sich eine einfache Bedienbarkeit.

Bei einer konstruktiv einfachen Ausführungsform, welche sich auf kompakte Weise realisieren lässt, hat die Einstelleinrichtung eine Spindel, welche drehbar an dem Hauptkörper sitzt und insbesondere verschiebungsfest an dem Hauptkörper sitzt. Es lässt sich so auf einfache Weise eine Drehbewegung der Spindel in eine lineare Verschiebung des Greifelements umsetzen. Dadurch wiederum kann auf einfache Weise der Saitenabschnitt, welcher zwischen dem ersten Anlagebereich und dem zweiten Anlagebereich sitzt, gespannt werden, um eine präzise Feinstimmung durchzuführen.

Insbesondere sitzt dann das Greifelement an der Spindel, wobei vorzugsweise die Spindel relativ zu dem Greifelement drehbar ist und wobei insbesondere eine Drehachse parallel zu einer Verschiebungsachse des Greifelements ist. Es lässt sich so auf konstruktiv einfache Weise eine aktive Verschiebungsbewegung des Greifelements über eine aktive Drehung der Spindel initiieren.

Bei einer Ausführungsform sitzt an der Spindel drehfest ein Betätigungselement, welches außerhalb des Hauptkörpers ist und insbesondere oberhalb des Hauptkörpers positioniert ist. Ein Bediener greift auf das Betätigungselement zu, um einen Stimmvorgang durchzuführen. Über Drehung des Betätigungselements lässt sich die Spindel drehen und es lässt sich dadurch insbesondere das Greifelement verschieben. Der entsprechende Feinstimmer lässt sich kompakt ausbilden.

Ganz besonders vorteilhaft ist es, wenn das Greifelement eine Aufnahme zur Anlage der Saite aufweist. Dadurch kann das Greifelement die Saite greifen und insbesondere an dem Feinstimmer so spannen, dass eine präzise Feinstimmung durchführbar ist.

Bei einer konstruktiv einfachen Ausführungsform ist die Aufnahme als Schlitz ausgebildet und insbesondere als Ringschlitz ausgebildet. Es lässt sich so auf einfache Weise eine Saite aufnehmen und mit dem Greifelement mitführen, um durch Einstellung einer bestimmten Höhenposition eine bestimmte Stimmung einzustellen.

Bei einer alternativen Ausbildung ist die Aufnahme an einem Greifhaken gebildet. Der Greifhaken weist insbesondere eine Sperrfläche quer zu einer Drehachse auf. Dadurch kann ein Herausrutschen einer Saite, welche an der Aufnahme sitzt, verhindert werden.

Bei einer konstruktiv einfachen Ausführungsform ist das Greifelement eine Mutter oder umfasst eine Mutter.

Insbesondere umfasst dann die Mutter einen Schlitz als Aufnahme für die Saite, oder es ist eine erste Mutter und es ist eine zweite Mutter vorgesehen, wobei ein Schlitz zwischen der ersten Mutter und der zweiten Mutter als Aufnahme für die Saite angeordnet ist. Es lässt sich so auf einfache Weise ein Greifelement mit einem Saitengreifbereich realisieren.

Günstig ist es, wenn dann an dem Hauptkörper ein weiterer Anlagebereich zur Anlage an den Korpus des Saiten-Musikinstruments gebildet ist. Es lässt sich so der Feinstimmer an dem Korpus des Saiten-Musikinstruments (insbesondere an einem Steg und/oder einem Resonanzkörper) nach unten abstützen. Es ergibt sich so eine einfache Stimmbarkeit mit präziser Einstellbarkeit.

Insbesondere ist dann der weitere Anlagebereich an einer Unterseite des Hauptkörpers gebildet, um eine Abstützung nach unten an dem Saiten-Musik-instrument zu ermöglichen. An einer gegenüberliegenden Seite lässt sich dann auf einfache Weise ein Betätigungselement positionieren, über den ein Bediener den Stimmvorgang durchführen kann.

Es ist dann günstig, wenn ein Betätigungselement der Einstelleinrichtung der Unterseite abgewandt positioniert ist. Dadurch kann ein Bediener auf einfache Weise einen Stimmvorgang durchführen.

Ganz besonders vorteilhaft ist es, wenn der weitere Anlagebereich eine Anlagefläche aufweist, welche konvex gekrümmt ist. Dadurch kann der Feinstimmer angepasst an das Saiten-Musikinstrument angelegt werden und insbesondere an einem Korpus des Saiten-Musikinstruments abgestützt werden. Es ergibt sich eine große Variationsbreite bezüglich der Abstützung nach unten.

Bei einer konstruktiv einfachen Ausführungsform sind der erste Anlagebereich und der zweite Anlagebereich zu einer Unterseite des Hauptkörpers hin offen. Dadurch kann der Feinstimmer auf einfache Weise auf eine Saite zur Feinstimmung dieser Saite aufgesetzt werden.

Aus dem gleichen Grund ist es günstig, wenn ein Aufnahmebereich des Hauptkörpers für die Saite zu einer Unterseite des Hauptkörpers hin offen ist. Dadurch kann beispielsweise auf einfache Weise die zu stimmende Saite an dem Greifelement positioniert werden und insbesondere in einen Schlitz des Greifelements eingetaucht werden.

Bei einer konstruktiv einfachen Ausführungsform sind der erste Anlagebereich und/oder der zweite Anlagebereich an einem Schlitz des Hauptkörpers gebildet. Es lässt sich so auf einfache Weise auch ein seitliches Abrutschen der Saite bezüglich des Hauptkörpers verhindern.

Aus dem gleichen Grund ist es günstig, wenn der erste Anlagebereich und/oder der zweite Anlagebereich an einem Schlitz an einem weiteren Anlagebereich des Hauptkörpers zur Anlage an einem Korpus eines Saiten-Musikinstruments ausgebildet ist.

Der Feinstimmer lässt sich kompakt aufbauen, wenn das Greifelement mindestens näherungsweise mittig zwischen dem ersten Anlagebereich und dem zweiten Anlagebereich positioniert ist und insbesondere an einer Mittelebene zwischen dem ersten Anlagebereich und dem zweiten Anlagebereich positioniert ist. Es lässt sich so insbesondere ein Feinstimmer mit relativ geringen Breitenabmessungen realisieren. Dadurch wiederum lassen sich mehrere Feinstimmer an einem Saiten-Musikinstrument wie einer Zither einsetzen, auch wenn benachbarte Saiten relativ eng zueinander beabstandet sind.

Bei einer Ausführungsform ist an dem Hauptkörper zwischen dem ersten Anlagebereich und dem zweiten Anlagebereich ein Schlitz für die Saite gebildet. Dadurch lässt sich auf einfache Weise eine Feinstimmung realisieren. Beispielsweise lässt sich die Saite mit dem Schlitz positionieren und über ein Gegenelement kann ein Austauchbereich der Saite aus dem Greifelement abgedeckt werden.

Vorteilhaft ist es, wenn der Schlitz zwischen einer Hülse für eine Verschiebungsführung des Greifelements und einem Gegenelement, welches an dem Hauptkörper positioniert ist, gebildet ist. Über das Greifelement lässt sich die Saite in den Schlitz bringen. Durch das Gegenelement kann dabei ein Austauchen der Saite aus dem Greifelement auf einfache Weise verhindert werden.

Vorteilhafterweise weist der Hauptkörper eine Länge in einer Längenrichtung zwischen dem ersten Anlagebereich und dem zweiten Anlagebereich auf, welche größer ist als eine Breite in einer Breitenrichtung quer zu der Längenrichtung und insbesondere mindestens das 1,2-fache größer ist als die Breite. Dadurch lässt sich ein kompakt aufgebauter Feinstimmer realisieren, welcher insbesondere minimierte Breitenabmessungen aufweist. Dadurch wiederum lassen sich eine Mehrzahl von Feinstimmern an Saiten eines Saiten-Musikinstruments wie einer Zither verwenden, bei der benachbarte Saiten relativ eng zueinander beabstandet sind.

Bei einer Ausführungsform weist der Hauptkörper mindestens eine offene Seite auf, welche quer zu einer Unterseite des Hauptkörpers orientiert ist, wobei an dem Hauptkörper an der mindestens einen offenen Seite mindestens ein Freibereich gebildet ist, welcher in der Höhenrichtung nach oben durch einen Bereich des Hauptkörpers begrenzt ist, und welcher insbesondere zum Durchführen und/oder zur Aufnahme einer Saite ausgebildet ist.

Über die offene Seite lässt sich eine Saite einführen, um so auf einfache Weise eine Ankopplung an das Greifelement zu erreichen. Dadurch lässt sich für einen Bediener auf einfache Weise ein Feinstimmer auf eine Saite aufsetzen und es lässt sich eine Ankopplung an das Greifelement erreichen. Ein Freibereich kann dabei auch so ausgebildet sein, dass er eine benachbarte Saite einer zu stimmenden Saite aufnimmt und insbesondere berührungslos aufnimmt. Dadurch lässt sich der Feinstimmer an einem Saiten-Musikinstrument verwenden, wie beispielsweise einem Zither-Musikinstrument, bei dem benachbarte Saiten relativ eng zueinander beabstandet sind. Es kann dann durch den Hauptkörper auch eine benachbarte Saite überdeckt werden, ohne dass der Feinstimmer diese zu der zu stimmenden Saite benachbarte Saite berührt.

Bei einer Ausführungsform begrenzt eine Hülse einer Verschiebungsführung den mindestens einen Freibereich und insbesondere ist eine offene Seite der Hülse dem mindestens einen Freibereich zugewandt. Dadurch lässt sich auf einfache Weise eine Ankopplung einer zu stimmenden Saite an das Greifelement erreichen.

Günstig ist es, wenn der mindestens eine Freibereich in der Höhenrichtung nach unten offen ist. Dadurch lässt sich auf einfache Weise eine Positionierung des Feinstimmers an einem Saiten-Musikinstrument erreichen. Ferner ergibt sich eine kompakte und materialsparende Herstellbarkeit.

Es ist dann insbesondere vorgesehen, dass der Hauptkörper an dem mindestens einen Freibereich stufenförmig ausgebildet ist. Es ergibt sich so ein kompakter Aufbau.

Bei einer Ausführungsform weist der Hauptkörper einen ersten Bereich auf, an dem der erste Anlagebereich und der zweite Anlagebereich gebildet sind, und weist einen zweiten Bereich auf, an welchem die Einstelleinrichtung sitzt, wobei der zweite Bereich domförmig an dem ersten Bereich sitzt und ein Betätigungselement der Einstelleinrichtung oberhalb des zweiten Bereichs positioniert ist. Der erste Bereich dient insbesondere zur Anlage des entsprechenden Saitenabschnitts und definiert die Länge und vorzugsweise auch die Breite des Feinstimmers. Der zweite Bereich definiert die Höhe des Feinstimmers in der Höhenrichtung. Es ergibt sich so ein kompakter materialsparender Aufbau des Feinstimmers.

Insbesondere wird ein erfindungsgemäßer Feinstimmer für ein Zitherinstrument wie eine Zither oder eine Tischharfe verwendet.

Erfindungsgemäß wird ein Saiten-Musikinstrument bereitgestellt, welches mindestens einen erfindungsgemäßen Feinstimmer umfasst.

Es ist dabei insbesondere vorgesehen, dass der mindestens eine Feinstimmer an einem Saitenbereich zwischen einem Steg und einem Haltestift positioniert ist. Es lässt sich so auf einfache Weise eine präzise Stimmbarkeit einer entsprechenden Saite erreichen.

Bei einer Ausführungsform ist es vorgesehen, dass der Feinstimmer sich über den Hauptkörper mit einem weiteren Anlagebereich an einem Korpus des Saiten-Musikinstruments abstützt, wobei insbesondere eine Abstützung an einem Steg und/oder einem Resonanzkörper vorgesehen ist. Durch eine solche zusätzliche Abstützung ergibt sich eine einfache und präzise Feinstimmbarkeit für eine Saite.

Die nachfolgende Beschreibung bevorzugter Ausführungsformen dient im Zusammenhang mit den Zeichnungen der näheren Erläuterung der Erfindung. Es zeigen:
- Figur 1: ein Ausführungsbeispiel eines Saiten-Musikinstruments, nämlich eine Zither, an welcher Ausführungsformen eines erfindungsgemäßen Feinstimmers angeordnet sind;
- Figur 2: eine Detailansicht der Zither gemäß Figur 1 in Draufsicht;
- Figur 3: eine Schnittansicht längs der Linie 3-3 gemäß Figur 2;
- Figur 4: eine perspektivische Darstellung eines Ausführungsbeispiels eines erfindungsgemäßen Feinstimmers;
- Figur 5: eine Draufsicht in der Richtung A auf den Feinstimmer gemäß Figur 4;
- Figur 6: eine perspektivische Unteransicht des Feinstimmers gemäß Figur 4 in der Richtung B in einer Stimmungsstellung;
- Figur 7(a): die gleiche Ansicht wie Figur 6 in einer Ausgangsstellung;
- Figur 7(b): die gleiche Ansicht wie Figur 6 in einer Zwischenstellung;
- Figur 8: eine Schnittansicht längs der Linie 8-8 gemäß Figur 5 in einer Stimmungsstellung;
- Figur 9(a): die gleiche Ansicht wie Figur 8 in einer Ausgangsstellung;
- Figur 9(b): die gleiche Ansicht wie Figur 8 in einer Zwischenstellung;
- Figur 10: eine Seitenansicht des Feinstimmers gemäß Figur 4 in der Richtung C in einer Stimmungsstellung;
- Figur 11(a): die gleiche Ansicht wie Figur 10 in einer Ausgangsstellung;
- Figur 11(b): die gleiche Ansicht wie Figur 10 in einer Zwischenstellung;
- Figur 12: eine Unteransicht des Feinstimmers gemäß Figur 4 in der Richtung D;
- Figur 13: eine Mehrzahl von Saiten eines Saiten-Musikinstruments, an welchen jeweils eine weitere Ausführungsform eines erfindungsgemäßen Feinstimmers angeordnet ist, in einer Draufsicht;
- Figur 14: eine Unteransicht der Anordnung gemäß Figur 13;
- Figur 15: eine erste perspektivische Ansicht eines weiteren erfindungsgemäßen Feinstimmers;
- Figur 16: eine andere perspektivische Ansicht des Feinstimmers gemäß Figur 15; und
- Figur 17: eine Unteransicht des Feinstimmers gemäß Figur 15.

Ein Ausführungsbeispiel eines Saiten-Musikinstruments 10 (Figuren 1 bis 3), an dem erfindungsgemäße Feinstimmer 12 einsetzbar sind, ist ein Zitherinstrument und insbesondere eine Zither.

Ein solches Saiten-Musikinstrument 10 umfasst einen Resonanzkörper 14. An dem Resonanzkörper 14 sitzt ein Steg 16.

An dem Resonanzkörper sind ferner eine Mehrzahl von Haltestiften 18 angeordnet.

Ferner ist an dem Resonanzkörper 14 ein Saitenanker 20 angeordnet.

Zwischen dem Saitenanker 20 und jeweiligen Haltestiften 18 verlaufen Saiten 22, wobei insbesondere benachbarte Saiten 22 mindestens näherungsweise parallel angeordnet sind. Die Saiten 22 sind über den Steg 16 geführt. An dem Saitenanker 20 sind sie fest fixiert. An den jeweiligen Haltestiften 18 sind die Saiten 22 insbesondere mittels Umwicklung fixiert.

Die Haltestifte 18 sind grundsätzlich drehbar an dem Resonanzkörper 14 angeordnet. Durch Drehung eines Haltestifts 18 mit einer daran umwickelten Saite 22 lässt sich die Saitenspannung einstellen und damit lässt sich die entsprechende Saite 22 stimmen.

Grundsätzlich besteht das Problem bei einem drehbaren Haltestift 18, dass der Slip-Stick-Effekt auftritt; aufgrund von Reibungskräften und insbesondere aufgrund von Haftreibung muss ein bestimmter Schwellenkraftwert ausgeübt werden, um überhaupt eine Drehung eines Haltestifts 18 bewirken zu können. Es kann dann eine ruckartige Drehung auftreten, die über eine gewünschte Drehung hinausgeht. Dies kann eine Feinstimmung von Saiten 22 erschweren.

Zur Feinstimmung von Saiten 22 ist jeweils ein erfindungsgemäßer Feinstimmer 12 vorgesehen.

Im Folgenden wird als Korpus des Saiten-Musikinstruments 10 derjenige Teil bezeichnet, welcher nicht Saite 22 ist. Insbesondere umfasst der Korpus des Saiten-Musikinstruments 10 den Resonanzkörper 14 und den Steg 16.

Ein Ausführungsbeispiel eines erfindungsgemäßen Feinstimmers 12 (Figuren 4 bis 12) umfasst einen Hauptkörper 24. Der Hauptkörper 24 ist insbesondere einstückig ausgebildet.

Bei einem Ausführungsbeispiel ist der Hauptkörper 24 aus einem Kunststoffmaterial hergestellt. Es ist beispielsweise auch grundsätzlich möglich, dass der Hauptkörper 24 aus Holz hergestellt ist.

Der Hauptkörper 24 weist einen ersten Bereich 26 auf. Dieser erste Bereich 26 definiert eine Länge L des Feinstimmers 12 in einer Längenrichtung 28. Er definiert ferner eine Breite B des Feinstimmers 12 in einer Breitenrichtung 30 senkrecht zu der Längenrichtung 28.

Der Hauptkörper 24 erstreckt sich ferner in einer Höhenrichtung 32, welche senkrecht zu der Längenrichtung 28 und der Breitenrichtung 30 ist.

Eine Länge L einer Ausführungsform liegt bei ca. 1,5 cm.

An dem ersten Bereich 26 sitzt ein zweiter Bereich 34 des Hauptkörpers 24. Dieser zweite Bereich 34 ist insbesondere einstückig mit dem ersten Bereich 26 verbunden. Er sitzt dabei vorzugsweise domförmig an dem ersten Bereich 26 und hat ein oberes Ende 36. An dem oberen Ende 36 ist der zweite Bereich 34 insbesondere eben ausgebildet.

Der zweite Bereich 34 hat bei dem gezeigten Ausführungsbeispiel eine kleinere Länge L' in der Längenrichtung 28 als der Hauptkörper 24 mit der Länge L.

Er hat bei dem gezeigten Ausführungsbeispiel ferner eine kleinere Breite B' in der Breitenrichtung 30 als der Hauptkörper 24 mit der Breite B in dieser Breitenrichtung 30.

An einem Übergangsbereich 38 von dem zweiten Bereich 34 zu dem ersten Bereich 26 ist der Hauptkörper 24 kantenfrei ausgebildet und insbesondere abgerundet.

Der erste Bereich 26 hat eine Oberseite 40, an welcher der zweite Bereich 34 angeordnet ist.

An der Oberseite 40 ist der erste Bereich 26 kantenfrei ausgebildet und weist insbesondere abgerundete Ränder 42 auf.

Der Hauptkörper 24 hat eine Unterseite 44, welcher der Oberseite 40 beziehungsweise dem oberen Ende 36 abgewandt ist.

Die Unterseite 44 bildet einen (weiteren) Anlagebereich 46 aus, über welchen der Feinstimmer 12 mit dem Hauptkörper 24 an einen Korpus des Saiten-Musikinstruments 10 anlegbar ist (vgl. Figur 3).

Der Anlagebereich 46 an der Unterseite 44 des Hauptkörpers 24 ist konvex ausgebildet (bezogen auf eine Richtung 48 längs der Höhenrichtung 32 von dem oberen Ende 36 zu der Unterseite 44 hin).

Bezogen auf die Höhenrichtung 32 weist der Anlagebereich 46 einen Scheitelbereich 50 (Figur 8) auf, von dem aus in der Längenrichtung 28 nach beiden Richtungen hin (in der Zeichnungsebene gemäß Figur 8 nach links und nach rechts) der Anlagebereich 46 bezogen auf die Höhenrichtung 32 zurückweicht, das heißt an dem Scheitelbereich 50 weist bezogen auf eine Einhüllendenebene 52 an dem oberen Ende 36 der Hauptkörper 24 in der Höhenrichtung 32 den größten Abstand zu dieser Einhüllendenebene 52 auf und links und rechts davon nimmt dieser Abstand von dem weiteren Anlagebereich 46 zu der Einhüllendenebene 52 ab und dabei insbesondere kontinuierlich ab.

Der erste Bereich 26 hat eine umlaufende Wandung 54, welche einen Innenraum 56 umgibt.

Die Unterseite 44 des Hauptkörpers 24 wird durch eine Stirnseite 58 der Wandung 54 gebildet.

Die Wandung 54 hat einen ersten Wandungsbereich 60 und einen zweiten Wandungsbereich 62. Der erste Wandungsbereich 60 und der zweite Wandungsbereich 62 sind an einem Körper 64 des ersten Bereichs 26 des Hauptkörpers 24 angeordnet und ragen über diesen ab. Der erste Wandungsbereich 60 und der zweite Wandungsbereich 62 bilden die umlaufende Wandung 54 an dem Körper 64, wobei der Innenraum 56 in der Höhenrichtung 32 nach oben (entgegengesetzt zu der Richtung 48) durch den Körper 64 begrenzt ist.

Bei einem Ausführungsbeispiel ist der weitere Anlagebereich 46 nur an dem ersten Wandungsbereich 60 gebildet.

Der Hauptkörper 24 weist eine offene Seite 66 auf, welche quer zu der Unterseite 44 orientiert ist und durch die Stirnseite 58 des zweiten Wandungsbereichs 62 in der Höhenrichtung 32 begrenzt ist. Über die offene Seite 66 ist ein Freibereich 68 an dem Hauptkörper 24 gebildet. Dieser Freibereich 68 ist durch den Körper 64 beziehungsweise den zweiten Wandungsbereich 62 begrenzt. Über ihn ist der Hauptkörper 24 stufenförmig ausgebildet. Dieser Freibereich 68 kann eine Saite 22 aufnehmen beziehungsweise eine Saite 22 kann in einer Richtung 70 über die offene Seite 66 in den Freibereich 68 geführt werden. Wenn eine Saite 22 in dem Freibereich 68 positioniert ist, wobei die Positionierung ständig (siehe unten) oder temporär sein kann, dann ist sie in der Höhenrichtung 32 nach oben (entgegen der Richtung 48) durch den Körper 64 des Hauptkörpers 24 abgedeckt.

Der erste Wandungsbereich 60 hat ein erstes Ende 72 und ein zweites Ende 74, zwischen welchen er verläuft.

Der zweite Wandungsbereich 62 hat ein erstes Ende 76 und ein zweites Ende 78, zwischen welchen er verläuft. Das erste Ende 72 des ersten Wandungsbereichs 60 ist dem ersten Ende 76 des zweiten Wandungsbereichs 62 zugewandt. Das zweite Ende 74 des ersten Wandungsbereichs 60 ist dem zweiten Ende 78 des zweiten Wandungsbereichs 62 zugewandt.

Im Bereich ihres jeweiligen ersten Endes 72 und 76 haben der erste Wandungsbereich 60 und der zweite Wandungsbereich 62 im Wesentlichen die gleiche Höhe über dem Körper 64. Ferner haben der erste Wandungsbereich 60 und der zweite Wandungsbereich im Bereich ihrer jeweiligen zweiten Enden 74 und 78 im Wesentlichen die gleiche Höhe.

Zur Ausbildung des weiteren Anlagebereichs 46 und aufgrund des Freibereichs 68 weist der erste Wandungsbereich 60 eine größere Höhe außerhalb dieses Übergangsbereichs auf als der zweite Wandungsbereich 62.

Insbesondere weist der erste Wandungsbereich 60 an dem Scheitelbereich 50 eine größere Höhe auf als der zweite Wandungsbereich 62 im Vergleich zu einer gleichen Längenposition in der Längsrichtung 28.

An dem Hauptkörper 24 ist ein erster Anlagebereich 80 für eine Saite 22 gebildet. Der erste Anlagebereich 80 liegt zwischen dem ersten Ende 72 des ersten Wandungsbereichs 60 und dem ersten Ende 76 des zweiten Wandungsbereichs 62.

Der erste Anlagebereich ist an einem Schlitz 82 an der Unterseite 44 des Hauptkörpers 24 ausgebildet.

Der Schlitz 82 ist insbesondere an dem weiteren Anlagebereich 46 gebildet.

Dieser Schlitz 82 weist eine solche Breitenabmessung in der Breitenrichtung 30 auf, dass eine Saite 22 einlegbar ist.

Weiterhin ist an dem Hauptkörper 24 ein zweiter Anlagebereich 84 gebildet, welcher in der Längenrichtung 28 beabstandet zu dem ersten Anlagebereich 80 ist. Dieser zweite Anlagebereich 80 ist als Schlitz ausgebildet und liegt dabei insbesondere zwischen dem zweiten Ende 74 des ersten Wandungsbereichs 60 und dem zweiten Ende 78 des zweiten Wandungsbereichs 62.

Der erste Anlagebereich 80 und der zweite Anlagebereich 84 sind in der Längenrichtung 28 fluchtend zueinander.

Der zweite Anlagebereich 84 ist grundsätzlich gleich ausgebildet wie der erste Anlagebereich 80 und dient zur Aufnahme der Saite 22.

Der Feinstimmer 12 umfasst ein Greifelement 86 zum Greifen und Spannen einer Saite 22. Das Greifelement 86 ist an einer Einstelleinrichtung 88 gehalten, welche an dem Hauptkörper 24 angeordnet ist.

Die Einstelleinrichtung 88 umfasst eine Spindel 90, welche an dem Hauptkörper 24 um eine Drehachse 92 drehbar gelagert ist. Die Drehachse 92 ist insbesondere parallel zur Höhenrichtung 32.

Die Spindel 90 ist durch den zweiten Bereich 34 durchgeführt und dort insbesondere drehbar gelagert.

Am Ende der Spindel 90 sitzt ein Betätigungselement 94 insbesondere in der Form eines gerändelten Drehknopfes. Das Betätigungselement 94 ist an dem oberen Ende 36 des zweiten Bereichs 34 positioniert.

Über Drehung an dem Betätigungselement 94 kann ein Bediener die Spindel 90 drehen.

Die Spindel 90 ist insbesondere verschiebungsfest (bezogen auf die Höhenrichtung 32) und verliersicher an dem Hauptkörper 24 gelagert.

Beispielsweise ist die Spindel 90 über ein Gleitlager als Drehlager um die Drehachse 92 drehbar an dem Hauptkörper 24 gelagert.

Die Spindel 90 weist einen Gewindebereich 96 auf, an welchem das Greifelement 86 sitzt. Der Gewindebereich 96 ist insbesondere ein Außengewinde und das Greifelement 86 weist ein Innengewinde auf, welches in den Gewindebereich 96 eingreift.

Das Greifelement 86 ist relativ zu der Spindel 90 um die Drehachse 92 drehbar.

Für das Greifelement 86 ist eine Verschiebungsführung 98 vorgesehen. Die Verschiebungsführung 98 umfasst eine Hülse 100. Die Hülse 100 sitzt an dem Körper 64 und ragt an diesem in der Höhenrichtung 32 ab. Die Hülse 100 ist insbesondere mit dem ersten Wandungsbereich 60 an dem Scheitelbereich 100 verbunden.

Die Hülse 100 hat einen Innenraum 102. In diesem Innenraum 102 ist die Spindel 90 mit ihrem Gewindebereich 96 angeordnet. Ferner ist in diesem Innenraum 102 das Greifelement 86 positioniert.

Die Hülse 100 ist derart angepasst an das Greifelement 86 ausgebildet, dass das Greifelement 86 drehfest in dem Innenraum 102 positioniert ist. Eine Drehung der Spindel 90 um die Drehachse 92 bewirkt dadurch eine Verschiebung des Greifelements 86 in der Höhenrichtung 32 in der Richtung 48 oder in die Gegenrichtung dazu, je nach Drehrichtung der Spindel 90 (eingeleitet über das Betätigungselement 94).

Die Hülse 100 weist eine Hülsenachse 104 auf, welche parallel zu einer Verschiebungsachse 106 der Verschiebungsführung 98 ist. Die Verschiebungsachse 106 wiederum ist parallel zur Höhenrichtung 32 beziehungsweise parallel zur Drehachse 92.

Das Greifelement 86 und dadurch angepasst der Innenraum 102 sind bezogen auf die Hülsenachse 104 nicht rotationssymmetrisch ausgebildet, um die drehfeste Kopplung zu erreichen.

Bei einem Ausführungsbeispiel hat der Innenraum 102 im Querschnitt die Form eines n-Hohlecks, wobei n insbesondere sechs ist, das heißt der Innenraum 102 ist im Querschnitt sechseckförmig.

Das Greifelement 86 hat dazu angepasst eine Sechseckform.

Das Greifelement 86 ist insbesondere gleitend in der Hülse 100 längs der Verschiebungsachse 106 verschieblich geführt.

Die Hülse 100 weist eine offene Seite 108 auf, welche dem Freibereich 68 zugewandt ist und welche auch dem zweiten Wandungsbereich 62 zugewandt ist. Die offene Seite 108 ist dem ersten Wandungsbereich 60 abgewandt.

Die offene Seite 108 liegt an einer Wandung 110 der Hülse 100. Diese Wandung 110 definiert einen dritten Anlagebereich 112 für die Saite 22. Der dritte Anlagebereich 112 hat insbesondere eine ebene Anlagefläche 114. Diese ebene Anlagefläche 114 ist parallel zu der Hülsenachse 104 beziehungsweise der Verschiebungsachse 106 (beziehungsweise der Drehachse 92) ausgerichtet. Sie liegt fluchtend zu dem ersten Anlagebereich 80 und dem zweiten Anlagebereich 84, das heißt eine Gerade, welche durch den ersten Anlagebereich 80 und den zweiten Anlagebereich 84 geht und insbesondere parallel zur Längsrichtung 28 orientiert ist, berührt auch den dritten Anlagebereich 112 (höchstens mit Abweichungen gleich oder kleiner als eine Saitendicke).

Das Greifelement 86 ist so ausgebildet, dass es mit einem Bereich 116 aus der Hülse 100 an der offenen Seite 108 herausragt.

Der Feinstimmer 12 hat eine Mittelebene 118 (vgl. Figur 7a), welche parallel zur Längsrichtung 28 ist und durch den ersten Anlagebereich 80 und den zweiten Anlagebereich 84 verläuft. Insbesondere liegt der dritte Anlagebereich 112 an dieser Mittelebene 118 oder höchstens um eine Saitendicke versetzt zu dieser.

Der Bereich 116 des Greifelements 86 ragt in Richtung des zweiten Wandungsbereichs 62 über diese Mittelebene 118 hinaus.

An dem Körper 64 ist gegenüberliegend der offenen Seite 108 der Hülse 100 ein Gegenelement 120 angeordnet. Dieses Gegenelement 120 ist beabstandet zu der Hülse 100. Zwischen dem Gegenelement 120 und der Hülse 100 ist ein Schlitz 122 gebildet, welcher in der Höhenrichtung 32 durch den Körper 64 begrenzt ist. Durch diesen Schlitz 122 ist eine Saite 22 durchführbar beziehungsweise diese ist in dem Schlitz 122 positionierbar.

Das Gegenelement 120 ragt über dem Körper 64 ab. Es weist eine Höhe in der Höhenrichtung 32 (bezüglich des Abragungsabstandes) auf, welche kleiner ist als die der Hülse 100. Insbesondere ragt das Gegenelement 120 nicht über den zweiten Wandungsbereich 62 hinaus und weist beispielsweise eine kleinere Höhe auf als dieser.

Bei einer Ausführungsform ist das zweite Gegenelement 120 mit dem zweiten Wandungsbereich 62 insbesondere im Bereich einer Mitte des zweiten Wandungsbereichs 62 (bezogen auf die Längenrichtung 28) verbunden. Es ist gegenüber der Stirnseite 58 des zweiten Wandungsbereichs 62 zurückgesetzt.

Ein Abstand zwischen dem Gegenelement 120 und der Hülse 100 ist so ausgebildet, dass der Bereich 116 des Greifelements 86 in dem Schlitz 122 positionierbar ist.

Das Greifelement 86 ist durch eine Mutter 124 gebildet, welche auf der Spindel 90 sitzt.

Diese Mutter 124 weist einen Schlitz 126 insbesondere in Form eines Ringschlitzes auf. Dieser Schlitz 126 ist insbesondere mindestens näherungsweise mittig zwischen einem bezogen auf die Höhenrichtung 32 unteren Ende 128 und einem oberen Ende 130 der Mutter 124 angeordnet.

Bei einer alternativen Ausführungsform ist das Greifelement 86 mittels einer ersten Mutter und einer zweiten Mutter gebildet, wobei die beiden Muttern beabstandet zueinander sind. Durch die Beabstandung ist zwischen ihnen ein (Ring-)Schlitz gebildet.

Der Schlitz 126 dient zur Aufnahme einer Saite 22 und dabei eines Saitenabschnitts 132, welcher zwischen dem ersten Anlagebereich 80 und dem zweiten Anlagebereich 84 und dort anliegend an den Hauptkörper 24 in dem Innenraum 56 positioniert ist.

Bei einer Ausführungsform ist der Schlitz 126 so angeordnet und ausgebildet, dass er den Saitenabschnitt 132 aufnehmen kann, wenn die entsprechende Saite 22 an dem dritten Anlagebereich 112 an der Hülse 100 anliegt.

Bezogen auf die Längsrichtung 28 ist die Hülse 100 und ist die Spindel 90 mindestens näherungsweise mittig zwischen dem ersten Anlagebereich 80 und dem zweiten Anlagebereich 84 an dem Hauptkörper 24 positioniert.

Der Hauptkörper 24 hat eine Mittelebene 134, welche senkrecht zu der Mittelebene 118 orientiert ist und zu der die Höhenrichtung 32 parallel ist. Ferner ist die Breitenrichtung 30 parallel zu dieser Mittelebene 134. Die Längsrichtung 28 ist senkrecht zu dieser Mittelebene 134. (Die Längsrichtung 28 ist parallel zu der Mittelebene 118 und die Höhenrichtung 32 ist parallel zu der Mittelebene 118; die Breitenrichtung 30 ist senkrecht zu der Mittelebene 118.)

Bei einer Ausführungsform (vgl. Figur 5) ist der Feinstimmer 12 nicht symmetrisch bezüglich der Mittelebene 118 ausgebildet; die Drehachse 92 liegt in der Breitenrichtung 30 versetzt zu der Mittelebene 118. Sie liegt dabei insbesondere auf der Mittelebene 134.

Entsprechend ist dann die Hülse 100 der Hülsenachse 104 versetzt zu der Mittelebene 118 positioniert; die Verschiebungsachse 106 liegt nicht auf der Mittelebene 118. Vergleiche dazu auch Figur 10.

Die Spindel 90 der Einstelleinrichtung 88 ist verliersicher an dem Hauptkörper 24 gehalten. Das entsprechende Drehlager ist so ausgebildet, dass insbesondere keine Verschiebung der Spindel 90 möglich ist und bezüglich der Höhenrichtung 32 die Spindel 90 stets gleich an dem Hauptkörper 24 positioniert ist. Ferner ist das Greifelement 86 verliersicher an der Spindel 90 gehalten.

Ein erfindungsgemäßer Feinstimmer 12 funktioniert wie folgt:
Der Feinstimmer 12 wird in einer Ausgangsstellung des Greifelements 86 auf eine Saite 22 aufgesetzt.

Bei einer Ausführungsform mit dem Freibereich 68 ist dabei der Feinstimmer 12 von oben oder in der Richtung 70 aufsetzbar, bis die Saite 22 an dem dritten Anlagebereich 112 (an der Anlagefläche 114) anliegt.

Das Greifelement 86 ist in der Ausgangsstellung dabei so positioniert, dass die Saite 22 in den Schlitz 126 einführbar ist (Figuren 7(a), 9(a), 11(a)).

Durch Aufsetzen des Feinstimmers 12 auf die entsprechende Saite 22 liegt diese an dem ersten Anlagebereich 80 und dem zweiten Anlagebereich 84 des Hauptkörpers 24 an.

Es ist dabei insbesondere noch vorgesehen, dass der weitere Anlagebereich 46 an dem Steg 16 des Saiten-Musikinstruments angelegt wird (vgl. Figur 3). Die konvexe Ausbildung des Anlagebereichs 46 bedeutet dabei eine gewisse Variabilität für die Anlage.

Es ist grundsätzlich auch möglich, dass der Feinstimmer 12 ohne Anlage an einen Korpus des Saiten-Musikinstruments nur an einer Saite 22 fixiert wird. Es ist dabei auch möglich, dass der Feinstimmer 12 an einem bespielten Bereich der Saite 22 (in dem Beispiel des Musikinstruments 10 dann zwischen dem Saitenanker 20 und dem Steg 16) an der jeweiligen zu stimmenden Saite 22 fixiert wird.

Durch Hochschieben des Greifelements 86 in der Höhenrichtung 32 entgegen der Richtung 48 wird die Saite 22 an dem Feinstimmer 12 ausgelenkt und dabei gespannt. Die Saite 22 liegt dabei sowohl an dem ersten Anlagebereich 80 als auch an dem zweiten Anlagebereich 84 an. Das Schieben des Greifelements 86 in der Höhenrichtung 32 wird durch Drehung des Betätigungselements 94 um die Drehachse 92 in der geeigneten Richtung bewirkt. Durch diese Drehung wird die Spindel 90 relativ zu dem Greifelement 86 gedreht. Die drehfeste Positionierung des Greifelements 86 in dem Innenraum 102 der Hülse 100 bewirkt dann eine relative Verschiebung des Greifelements 86 in der Hülse 100.

Durch die Verschiebung des Greifelements 86 in der Höhenrichtung 32 wird der Saitenabschnitt 132, welcher zwischen dem ersten Anlagebereich 80 und dem zweiten Anlagebereich 84 liegt, und welcher mit einem Bereich in dem Schlitz 126 positioniert ist, mitgenommen und damit wird die Saite 22 ausgelenkt (vgl. die Figuren 7(b), 9(b), 11(b)).

Durch die Verschiebung des Greifelements 86 in der Höhenrichtung 32 entgegen der Richtung 48 wird die Saite gezogen und dabei insbesondere von dem Korpus (Resonanzkörper 14) des Saiten-Musikinstruments 10 weggezogen. Dadurch ist eine Feinstimmung bei engen Platzverhältnissen möglich, da gerade die Saite 22 von dem Resonanzkörper 14 wegbewegt wird (im Gegensatz zu einer Zu-Bewegung).

Weiterhin lässt sich der Feinstimmer 12 nachträglich auf die Saite 22 aufstimmen und es lässt sich eine Feinstimmung der Saite 22 erreichen. Der Feinstimmer 12 muss nicht an dem Saiten-Musikinstrument 10 außerhalb der Saite 22 montiert werden. Durch das Hochziehen des Saitenabschnitts 132 durch das Greifelement 86 liefert der Feinstimmer 12 selber Anlageflächen (nämlich die Anlagebereiche 80, 84) als Gegenflächen. Das Greifelement 86 zieht den Saitenabschnitt 132 nach oben relativ zu den Anlagebereichen 80, 84 weg.

Es lässt sich so die Saite 22 über den Feinstimmer 12 stimmen, ohne dass eine Drehung des Haltestifts 18 nötig ist.

Es lässt sich so eine hohe Stimmpräzision erreichen.

In den Figuren 6, 8, 10, 12 ist eine mögliche Endposition des Greifelements 86 mit einer erreichten Stimmung der Saite 22 gezeigt.

Insbesondere ist dann das Greifelement 86 gegenüberliegend zu dem Gegenelement 120 positioniert, wobei bei einer Ausführungsform eine Berührung vorliegen kann. Der in dem Schlitz 126 positionierte Bereich des Saitenabschnitts 132 ist dann auch in dem Schlitz 122 positioniert. Das Gegenelement 120 auf der einen Seite und der dritte Anlagebereich 112 auf der anderen Seite verhindern ein "Herausrutschen" dieses Bereichs des Saitenbereichs 132 aus dem Schlitz 126. Das Gegenelement 120 deckt den Schlitz 126 abgewandt zu der Hülse 100 ab.

Während der Stimmung der Saite 22 über den Feinstimmer 12 liegt insbesondere der Saitenabschnitt 132 an dem dritten Anlagebereich 112 an. Bei der Bewegung des Greifelements 86 in der Höhenrichtung 32 kann es an dem dritten Anlagebereich 112 entlang gleiten. Dadurch ergibt sich eine effektive Stimmbarkeit.

Der Feinstimmer 12 lässt sich kompakt ausbilden, so dass er beispielsweise auch für ein Zitherinstrument (Figuren 1 bis 3) mit einer Vielzahl von relativ eng benachbarten Saiten 22 einsetzbar ist, und dabei jeder Saite 22 ein eigener Feinstimmer 12 zugeordnet werden kann.

Es ergibt sich eine Feinstimmbarkeit mit einem kompakt ausgebildeten Feinstimmer 12, der präzise und auf einfache Weise bedienbar ist.

Insbesondere ist eine Abstützung über den Anlagebereich 46 an dem Musikinstrument 10 und dabei an einem Korpus (wie beispielsweise dem Steg 16) des Musikinstruments 10 möglich.

Durch den Freibereich 68 kann eine Saite 22 auf einfache Weise an dem Feinstimmer 12 positioniert werden beziehungsweise der Feinstimmer 12 lässt sich auf einfache Weise an einer Saite 22 insbesondere zwischen dem Steg 16 und dem Haltestift 18 positionieren.

Die Ausbildung des Feinstimmers 12 mit einer relativ geringen Breite in der Breitenrichtung 30 (bezogen auf die Längenrichtung 28), wobei insbesondere bei einer Ausführungsform die Länge die Größe in der Längenrichtung 28 mindestens 1,2-fach größer ist als die Breite B der Breitenrichtung 30 (und vorzugsweise mindestens 1,5-fach größer ist), lassen sich Feinstimmer 12 auch einsetzen, wenn der Abstand benachbarter Saiten 22 relativ gering ist.

In Figur 13 ist eine Draufsicht auf ein Ausführungsbeispiel gezeigt, bei welchem an Saiten 136 jeweils ein Feinstimmer 138 angeordnet ist. Die Feinstimmer 138 sind grundsätzlich gleich ausgebildet wie oben beschrieben mit einer Einstelleinrichtung 88 mit Hülse 100.

Es ist ein Betätigungselement 140 in Form eines Drehknopfes vorgesehen. Der Feinstimmer 138 weist jeweils einen ersten Anlagebereich 142 und einen zweiten Anlagebereich 144 wie oben beschrieben auf.

Die Feinstimmer 138 haben auch noch einen Freibereich 146, welcher so angeordnet und ausgebildet ist, dass in ihm eine Saite 136' berührungslos positionierbar ist, welche benachbart zu einer Saite 136 ist, welche gestimmt werden soll.

Wenn der Feinstimmer 138 an der Saite 136 gehalten ist, dann deckt er nach oben über seinen Hauptkörper 148 auch die Saite 136' ab. Für die Saite 136' ist ein eigener Feinstimmer 138' vorgesehen (vgl. Figur 14).

Durch den Freibereich 146 lassen sich eine Mehrzahl von Feinstimmern an einem Saiten-Musikinstrument verwenden, auch wenn die Saiten 136, 136' eng benachbart sind.

Bei den Feinstimmern 138, 138' kann es vorgesehen sein, dass diese symmetrisch bezüglich einer Mittelebene 150, welche senkrecht zu einer Längsrichtung zwischen dem ersten Anlagebereich 142 und dem zweiten Anlagebereich 144 liegt, ausgebildet sind.

Es ist ein zusätzlicher Freibereich 146 bereitgestellt, welcher verhindert, dass der Feinstimmer 138 eine benachbarte (durch einen anderen Feinstimmer zu stimmende Saite 136') berührt.

Es kann dabei zusätzlich der Freibereich entsprechend dem Freibereich 68 zum seitlichen Einführen und Anlegen an die Hülse 100 vorgesehen sein.

Erfindungsgemäß wird ein Feinstimmer 12 für ein Saiten-Musikinstrument 10 und insbesondere ein Zitherinstrument wie beispielsweise eine Zither oder eine Tischharfe bereitgestellt, welcher bei konstruktiv relativ einfachem Aufbau sich kompakt ausbilden lässt. Es lässt sich eine präzise Feinstimmung von Saiten 22 erreichen. Der Slip-Stick-Effekt, welcher bei einer Stimmung über den Haltestift 18 für eine Saite 22 vorliegt, ist vermieden.

Gegebenenfalls lässt sich eine Abstützung des Feinstimmers 12 über den Anlagebereich 46 an dem Korpus des Saiten-Musikinstruments 10 erreichen.

Ein Bediener kann durch Drehung der Spindel 90 über das Betätigungselement 94 auf einfache Weise die Feinstimmung durchführen.

Ein weiteres Ausführungsbeispiel eines erfindungsgemäßen Feinstimmers, welcher in den Figuren 15 bis 17 gezeigt und mit 202 bezeichnet ist, umfasst einen Hauptkörper 204. An dem Hauptkörper 204 ist verliersicher um eine Drehachse 206 drehbar eine Spindel 208 einer Einstelleinrichtung 209 angeordnet. Die Drehachse 208 ist parallel zu einer Höhenrichtung 210 des Hauptkörpers 204 und damit auch des Feinstimmers 202.

Die Spindel 208 ist drehfest mit einem Betätigungselement 212 verbunden.

An der Spindel 208 sitzt ein Greifelement 214. Die Spindel 208 ist mit einem Außengewinde versehen. Das Greifelement 214 ist als Mutter ausgebildet mit einem angepassten Innengewinde.

Grundsätzlich ist das Greifelement 204 um die Drehachse 206 an der Spindel 208 drehbar positioniert. Es ist dabei das Greifelement 214 relativ zu der Spindel 208 drehbar. Es ist auch eine Drehung des Greifelements 214 um die Drehachse 206 mit Drehung der Spindel 208 möglich.

Das Greifelement 214 umfasst eine Mehrzahl von Greifhaken 216. Die Greifhaken 216 sind bezogen auf die Drehachse 206 umfänglich verteilt und insbesondere gleichmäßig verteilt an einem Mutterelement 218 des Greifelements 214 angeordnet. Das Mutterelement 218 sitzt direkt auf der Spindel 208.

Die Greifhaken 216 weisen jeweils eine Sperrfläche 220 an einer Nase 222 auf. Die Sperrfläche 220 ist mindestens näherungsweise parallel zu der Drehachse 206 orientiert. (Eine Normale zu der Sperrfläche 220 liegt senkrecht zu der Drehachse 206.)

Ein Greifhaken 216 ist in der Höhenrichtung 210 nach oben offen, so dass von oben her eine Saite 22 in einen Greifhaken 216 einlegbar ist. An dem Greifelement 214 ist dazu jeweils einem Greifhaken 216 zugeordnet eine Aufnahme 224 gebildet. Die Aufnahme 224 wird über die Sperrfläche 222 seitlich nach außen begrenzt.

An dem Hauptkörper 204 ist ein erster Anlagebereich 226 gebildet. Ferner ist an dem Hauptkörper beabstandet zu dem ersten Anlagebereich 226 ein zweiter Anlagebereich 228 gebildet.

Der erste Anlagebereich 226 umfasst eine erste Sperrfläche 230 und eine gegenüberliegende zweite Sperrfläche 232. Die erste Sperrfläche und die zweite Sperrfläche 232 sind mindestens näherungsweise parallel zu der Drehachse 206 orientiert. (Eine jeweilige Normale der ersten Sperrfläche 230 beziehungsweise 232 liegt quer und insbesondere senkrecht zu der Drehachse 206.)

Zwischen der ersten Sperrfläche 230 und der zweiten Sperrfläche 232 liegt eine Anlagefläche 234 für die Saite 22. Die Anlagefläche 234 ist quer zu der Drehachse 206 orientiert.

Der zweite Anlagebereich 228 ist grundsätzlich gleich ausgebildet wie der erste Anlagebereich 226 mit erster Sperrfläche, zweiter Sperrfläche und Anlagefläche.

Die Anlagefläche 234 ist eine Anlagefläche für die Saite 22, welche in der Höhenrichtung 210 nach oben ein Abstützen der Saite 22 an dem Hauptkörper 204 ermöglicht.

Die erste Sperrfläche 230 und die zweite Sperrfläche 232 sind Sperrflächen, welche durch Anlage ein Ausweichen der Saite 22 in einer Richtung quer zur Drehachse 206 verhindern.

Ob die erste Sperrfläche 230 oder die zweite Sperrfläche 232 wirksam sind, hängt ab von der Drehrichtung der Spindel 208 um die Drehachse 206.

Der Feinstimmer 210 funktioniert wie folgt:
Bei der Positionierung des Feinstimmers 202 an einer Saite 22 wird diese an einem geeigneten Greifhaken 216 eingehängt. Sie wird dabei von oben her in der Höhenrichtung 210 in die entsprechende Aufnahme 224 positioniert.

Der Feinstimmer 202 wird zunächst von oben auf die Saite 22 aufgesetzt. Es wird die Spindel 208 an die Saite 22 angelegt, wobei das Greifelement 204 in einer solchen Höhenposition ist, dass anschließend die Saite 22 gegriffen werden kann. Es wird dann die Spindel 208 gedreht, bis sich die Saite 22 an einem Greifhaken 216 einhängt. Die Saite 22 liegt dabei an der jeweiligen Anlagefläche 234 des ersten Anlagebereichs 226 und des zweiten Anlagebereichs 228 an.

Es erfolgt dann der eigentliche Feinstimmvorgang. Über das Betätigungselement 212 wird die Spindel 208 gedreht. Dabei wird zunächst das Greifelement 214 mit der Spindel 208 mitgenommen, das heißt die Drehung der Spindel 208 bewirkt eine synchrone Drehung des Greifelements 214 an der Spindel 208. Dies führt dazu, dass je nach Drehrichtung die Saite 22 mit Bereichen 236a, 236b an der ersten Sperrfläche 230 des ersten Anlagebereichs 226 und des zweiten Anlagebereichs 228, oder der zweiten Sperrfläche 232 des ersten Anlagebereichs 226 und des zweiten Anlagebereichs 228 anliegt. Die Anlage an den ersten Sperrflächen 230 oder den zweiten Sperrflächen 232 ist durch die Drehrichtung bestimmt.

Der Greifhaken 216 ist mit der Saite 22 verhakt. Eine Weiterdrehung des Greifelements 214 in dieser Drehrichtung ist dann blockiert; die Saite 22 und insbesondere der Saitenbereich, welcher zwischen dem ersten Anlagebereich 226 und dem zweiten Anlagebereich 228 an den Sperrflächen 230 beziehungsweise 232 anliegt, sperrt eine Weiterdrehbarkeit des Greifelements 214 relativ zu dem Hauptkörper 204.

Eine weitere Drehung der Spindel 208 in dieser Drehrichtung bewirkt dann aufgrund dieser Drehblockade des Greifelements 214 zu dem Hauptkörper 204 eine Verschiebung des Greifelements 214 zu der Spindel 208 in der Höhenrichtung 210; das Greifelement 214 kann sich dann relativ zu der Spindel 280 drehen. Aufgrund der Drehblockade bewirkt dies (aufgrund der relativen Drehung der Spindel 208 zu dem Hauptkörper 204) eine Höhenverschiebung des Greifelements 204 an der Spindel 208 und insbesondere auch des Greifhakens 216, welcher die Saite 22 gegriffen hat, in der Höhenrichtung 210.

Es erfolgt dadurch eine Auslenkung der Saite 22 in der entsprechenden Höhenrichtung 210 und es kann eine Feinstimmung durchgeführt werden.

Bei dem Feinstimmer 202 erfolgt eine drehfeste Positionierung des Greifelements 214 zu dem Hauptkörper 204 nach einer Art "Verklemmung" mit der Saite 22, wobei hier die Sperrflächen 230 beziehungsweise 232 wesentlich sind.

Nach dieser Drehblockade erfolgt eine Verschiebungsbewegung des Greifelements 214 in der Höhenrichtung 210 bei Weiterdrehung.

Für eine drehfeste Positionierung des Greifelements 214 bezüglich des Hauptkörpers 204 ist die Saite 22 notwendig.

Bei den Feinstimmern 12 und 202 erfolgt die wesentliche Auslenkung für einen Feinstimmvorgang an einer Saite 22 durch Verschiebung des Greifelements 214 in der Höhenrichtung 210.

Ansonsten funktioniert der Feinstimmer 202 wie oben beschrieben.

Es ist grundsätzlich alternativ oder zusätzlich auch möglich, dass eine wesentliche Auslenkung einer Saite 22 in eine Richtung quer zur Höhenrichtung 210 erfolgt, indem beispielsweise durch eine Drehbewegung eine seitliche Auslenkung (eine Querauslenkung) erfolgt.

Wie erwähnt, ist auch eine Kombination zwischen Querauslenkung und Höhenauslenkung möglich.

### Bezugszeichenliste

- 10: Saiten-Musikinstrument
- 12: Feinstimmer
- 14: Resonanzkörper
- 16: Steg
- 18: Haltestift
- 20: Saitenanker
- 22: Saite
- 24: Hauptkörper
- 26: Erster Bereich
- 28: Längenrichtung
- 30: Breitenrichtung
- 32: Höhenrichtung
- 34: Zweiter Bereich
- 36: Oberes Ende
- 38: Übergangsbereich
- 40: Oberseite
- 42: Abgerundete Rädner
- 44: Unterseite
- 46: Weiterer Anlagebereich
- 48: Richtung
- 50: Scheitelbereich
- 52: Einhüllendenebene
- 54: Wandung
- 56: Innenraum
- 58: Stirnseite
- 60: Erster Wandungsbereich
- 62: Zweiter Wandungsbereich
- 64: Körper
- 66: Offene Seite
- 68: Freibereich
- 70: Richtung
- 72: Erstes Ende
- 74: Zweites Ende
- 76: Erstes Ende
- 78: Zweites Ende
- 80: Erster Anlagebereich
- 82: Schlitz
- 84: Zweiter Anlagebereich
- 86: Greifelement
- 88: Einstelleinrichtung
- 90: Spindel
- 92: Drehachse
- 94: Betätigungselement
- 96: Gewindebereich
- 98: Verschiebungsführung
- 100: Hülse
- 102: Innenraum
- 104: Hülsenachse
- 106: Verschiebungsachse
- 108: Offene Seite
- 110: Wandung
- 112: Dritter Anlagebereich
- 114: Anlagefläche
- 116: Bereich
- 118: Mittelebene
- 120: Gegenelement
- 122: Schlitz
- 124: Mutter
- 126: Schlitz
- 128: Unteres Ende
- 130: Oberes Ende
- 132: Saitenabschnitt
- 134: Mittelebene
- 136: Saite
- 136': Saite
- 138: Feinstimmer
- 138': Feinstimmer
- 140: Betätigungselement
- 142: Erster Anlagebereich
- 144: Zweiter Anlagebereich
- 146: Freibereich
- 148: Hauptkörper
- 150: Mittelebene
- 202: Feinstimmer
- 204: Hauptkörper
- 206: Drehachse
- 208: Spindel
- 209: Einstelleinrichtung
- 210: Höhenrichtung
- 212: Betätigungselement
- 214: Greifelement
- 216: Greifhaken
- 218: Mutterelement
- 220: Sperrfläche
- 222: Nase
- 224: Aufnahme
- 226: Erster Anlagebereich
- 228: Zweiter Anlagebereich
- 230: Erste Sperrfläche
- 232: Zweite Sperrfläche
- 234: Anlagefläche
- 236a: Saitenbereich
- 236b: Saitenbereich

## Patentansprüche

1. Feinstimmer (12; 138; 202) für ein Saiten-Musikinstrument (10), umfassend einen Hauptkörper (24; 204) mit einer Unterseite (44), einer Oberseite (40), einem ersten Anlagebereich (80; 226) und mit einem zweiten Anlagebereich (84; 228) für eine Saite (22), wobei der zweite Anlagebereich (84; 228) beabstandet zu dem ersten Anlagebereich (80; 226) ist, ein Greifelement (86; 214) zum Greifen eines Saitenabschnitts (132), welcher zwischen dem ersten Anlagebereich (80; 226) und dem zweiten Anlagebereich (84; 228) liegt, und eine Einstelleinrichtung (88; 209), welche an dem Hauptkörper (24; 204) sitzt und welche auf das Greifelement (86; 214) wirkt, wobei über die Einstelleinrichtung (88; 209) eine Position des Greifelements (86; 214) relativ zu dem Hauptkörper (24; 204) feststellbar einstellbar ist und die Position des Greifelements (86; 214) eine Auslenkposition der Saite (22) an dem Feinstimmer (12; 138; 202) vorgibt, **dadurch gekennzeichnet, dass** das Greifelement (86; 214) den Saitenabschnitt (132) entgegen einer Richtung (48) mitnimmt, welche in Richtung von der Oberseite (40) zu der Unterseite (44) verläuft.

2. Feinstimmer (12; 138; 202) nach Anspruch 1, **dadurch gekennzeichnet, dass** eine Höhenposition des Greifelements (86; 214) längs einer Höhenrichtung (32; 210) zu dem ersten Anlagebereich (80; 226) und dem zweiten Anlagebereich (84; 228) feststellbar einstellbar ist und/oder eine Drehposition des Greifelements um eine Drehachse parallel zu der Höhenrichtung (32; 210) feststellbar einstellbar ist.

3. Feinstimmer (12; 138; 202) nach Anspruch 1 oder 2, **dadurch gekennzeichnet, dass** an dem Hauptkörper (24; 204) eine Verschiebungsführung (98) für das Greifelement (86; 214) angeordnet ist.

4. Feinstimmer (12; 138; 202) nach Anspruch 3, **gekennzeichnet durch** mindestens eines der Folgenden:
- die Verschiebungsführung (98) weist eine Hülse (100) auf, in welcher das Greifelement (86) geführt ist, insbesondere mit mindestens einem der Folgenden:
- eine Hülsenachse (104) ist parallel zu einer Verschiebungsachse (106) der Verschiebungsführung (88), wobei die Verschiebungsachse (106) parallel zu der Höhenrichtung (32) ist;
- die Hülse (100) weist mindestens eine offene Seite (108) auf;
- das Greifelement (86) ragt über die offene Seite (108) hinaus;
- an der offenen Seite (108) ist ein dritter Anlagebereich (112) für eine Saite (22) gebildet;
- der dritte Anlagebereich (108) weist eine ebene Anlagefläche (114) auf, welche insbesondere parallel zu einer Verschiebungsachse (106) der Verschiebungsführung (98) orientiert ist;
- die Verschiebungsführung (98) ist angepasst an das Greifelement (86) so ausgebildet, dass das Greifelement (86) drehfest geführt ist;
- an dem Hauptkörper (24) ist ein Gegenelement (120) für das Greifelement (86) angeordnet, welches eine geringere Höhe als die Verschiebungsführung (98) längs einer Verschiebungsachse (106) aufweist, und insbesondere ist das Gegenelement (120) gegenüberliegend einer Hülse (100) der Verschiebungsführung (98) angeordnet;
- das Gegenelement (120) begrenzt einen Schlitz (122) zur Aufnahme einer Saite (22) und/oder deckt in einer bestimmten Höhenposition des Greifelements (86) einen Schlitz (126) des Greifelements (86) ab.

5. Feinstimmer (12; 138; 202) nach einem der Ansprüche 1 bis 3, **dadurch gekennzeichnet, dass** eine Sperrung einer Drehbarkeit des Greifelements (214) über die Saite (22) erfolgt, welche an dem Greifelement (214) gehalten ist und an dem Hauptkörper (204) anliegt; und insbesondere
**dadurch gekennzeichnet, dass** der erste Anlagebereich (226) und/oder der zweite Anlagebereich (228) mindestens eine Sperrfläche (230, 232) aufweist, welche parallel zu einer Drehachse (206) orientiert ist wobei vorzugsweise der erste Anlagebereich (226) und/oder der zweite Anlagebereich (228) gegenüberliegende Sperrflächen (230, 232) aufweist, zwischen welchen eine Anlagefläche (234) mit Orientierung quer zu der Drehachse (206) liegt.

6. Feinstimmer (12; 138; 202) nach Anspruch 5, **dadurch gekennzeichnet, dass** das Greifelement (214) mindestens einen Greifhaken (216) mit einer Sperrfläche (220) aufweist, welche parallel zu der Drehachse (206) orientiert ist, und insbesondere
**gekennzeichnet durch** eine Mehrzahl von Greifhaken (216), welche insbesondere beabstandet sind und insbesondere umfänglich bezogen auf die Drehachse (206) verteilt an dem Greifelement (214) angeordnet sind.

7. Feinstimmer (12; 138; 202) nach einem der vorangehenden Ansprüche, **dadurch gekennzeichnet, dass** die Einstelleinrichtung (88; 209) eine Spindel (90; 208) aufweist, welche drehbar an dem Hauptkörper (24; 204) sitzt und insbesondere verschiebungsfest an dem Hauptkörper (24; 204) sitzt; insbesondere mit mindestens einem der Folgenden:
- das Greifelement (86; 214) sitzt an der Spindel (90; 208), wobei insbesondere die Spindel (90; 208) relativ zu dem Greifelement (86; 214) drehbar ist und wobei insbesondere eine Drehachse (92; 206) parallel zu einer Verschiebungsachse (106) des Greifelements (86; 214) ist;
- an der Spindel (90; 208) sitzt drehfest ein Betätigungselement (94; 212), welches außerhalb des Hauptkörpers (24; 204) und insbesondere oberhalb des Hauptkörpers (24; 204) positioniert ist.

8. Feinstimmer (12; 138; 202) nach einem der vorangehenden Ansprüche, **dadurch gekennzeichnet, dass** das Greifelement (86; 214) eine Aufnahme (126; 224) zur Anlage der Saite (22) aufweist, wobei insbesondere die Aufnahme als Schlitz (126) ausgebildet ist und insbesondere als Ringschlitz ausgebildet ist, oder die Aufnahme (224) an einem Greifhaken (216) gebildet ist.

9. Feinstimmer (12; 138; 202) nach einem der vorangehenden Ansprüche, **dadurch gekennzeichnet, dass** das Greifelement (86; 214) eine Mutter (124) ist oder umfasst, und insbesondere
**dadurch gekennzeichnet, dass** die Mutter (124) einen Schlitz (126) als Aufnahme für die Saite (22) umfasst, oder eine erste Mutter und eine zweite Mutter vorgesehen ist, wobei ein Schlitz zwischen der ersten Mutter und der zweiten Mutter als Aufnahme für die Saite (22) angeordnet ist.

10. Feinstimmer (12; 138; 202) nach einem der vorangehenden Ansprüche, **dadurch gekennzeichnet, dass** an dem Hauptkörper (24) ein weiterer Anlagebereich (46) zur Anlage an einen Korpus des Saiten-Musikinstruments (10) gebildet ist, insbesondere mit mindestens einem der Folgenden:
- der weitere Anlagebereich (46) ist an der Unterseite (44) des Hauptkörpers (24) gebildet, und insbesondere ist ein Betätigungselement (94) der Einstelleinrichtung (88) der Unterseite (44) abgewandt positioniert;
- der weitere Anlagebereich (46) weist eine Anlagefläche auf, welche konvex gekrümmt ist.

11. Feinstimmer (12; 138; 202) nach einem der vorangehenden Ansprüche, **gekennzeichnet durch** mindestens eines der Folgenden:
- der erste Anlagebereich (80; 226) und der zweite Anlagebereich (84; 228) sind zu der Unterseite (44) des Hauptkörpers (24; 204) hin offen;
- ein Aufnahmebereich des Hauptkörpers (24; 204) für die Saite ist zu der Unterseite (44) des Hauptkörpers (24; 204) hin offen;
- der erste Anlagebereich (80; 226) und/oder der zweite Anlagebereich (84; 228) sind an einem Schlitz (82) des Hauptkörpers (24; 204) gebildet;
- der erste Anlagebereich (80) und/oder der zweite Anlagebereich (84) ist an einem Schlitz (82) an einem weiteren Anlagebereich (46) des Hauptkörpers (24) zur Anlage an einem Korpus eines Saiten-Musikinstruments (10) ausgebildet;
- das Greifelement (86; 214) ist mindestens näherungsweise mittig zwischen dem ersten Anlagebereich (80; 226) und dem zweiten Anlagebereich (84; 228) positioniert und ist insbesondere an einer Mittelebene (134) zwischen dem ersten Anlagebereich (80; 226) und dem zweiten Anlagebereich (84; 228) positioniert;
- an dem Hauptkörper (24) ist zwischen dem ersten Anlagebereich (80) und dem zweiten Anlagebereich (84) ein Schlitz (122) für die Saite (22) gebildet, und insbesondere ist der Schlitz (122) zwischen einer Hülse (100) für eine Verschiebungsführung (98) des Greifelements (86) und einem Gegenelement (120), welches an dem Hauptkörper (24) positioniert ist, gebildet.

12. Feinstimmer (12; 138; 202) nach einem der vorangehenden Ansprüche, **gekennzeichnet durch** mindestens eines der Folgenden:
- der Hauptkörper (24) weist eine Länge (L) in einer Längenrichtung (28) zwischen dem ersten Anlagebereich (80) und dem zweiten Anlagebereich (84) auf, welche größer ist als eine Breite (B) in einer Breitenrichtung (30) quer zu der Längenrichtung (28) und insbesondere mindestens das 1,2-fache größer ist als die Breite (B);
- der Hauptkörper (24; 148) weist mindestens eine offene Seite (66) auf, welche quer zu der Unterseite (44) des Hauptkörpers (24; 148) orientiert ist, wobei an dem Hauptkörper (24; 148) an der mindestens einen offenen Seite (66) mindestens ein Freibereich (68; 146) gebildet ist, welcher in der Höhenrichtung (32) nach oben durch einen Bereich (64) des Hauptkörpers (24; 148) begrenzt ist, und welcher insbesondere zum Durchführen und/oder zur Aufnahme einer Saite (22) ausgebildet ist, insbesondere mit mindestens einem der Folgenden:
- eine Hülse (100) einer Verschiebungsführung (98) begrenzt den mindestens einen Freibereich (68) und insbesondere ist eine offene Seite (108) der Hülse (100) dem mindestens einen Freibereich (68) zugewandt;
- der mindestens eine Freibereich (68; 146) ist in der Höhenrichtung (32) nach unten offen;
- der Hauptkörper (24; 148) ist an dem mindestens einen Freibereich (68; 146) stufenförmig ausgebildet;
- der Hauptkörper (24) weist einen ersten Bereich (26) auf, an dem der erste Anlagebereich (80) und der zweite Anlagebereich (84) gebildet sind, und weist einen zweiten Bereich (34) auf, an welchem die Einstelleinrichtung (88) sitzt, wobei der zweite Bereich (34) domförmig an dem ersten Bereich (26) sitzt und ein Betätigungselement (94) der Einstelleinrichtung (88) oberhalb des zweiten Bereichs (34) positioniert ist.

13. Verwendung eines Feinstimmers (12; 138; 202) gemäß einem der vorangehenden Ansprüche für ein Zitherinstrument.

14. Saiten-Musikinstrument, insbesondere Zitherinstrument, umfassend mindestens einen Feinstimmer (12; 138; 202) gemäß einem der Ansprüche 1 bis 12.

15. Saiten-Musikinstrument nach Anspruch 14, **dadurch gekennzeichnet, dass** der mindestens eine Feinstimmer (12; 138; 202) an einem Saitenbereich zwischen einem Steg (16) und einem Haltestift (18) positioniert ist, und/oder **dadurch gekennzeichnet, dass** der Feinstimmer (12; 138; 202) sich über den Hauptkörper (24; 148) mit einem weiteren Anlagebereich (46) an einem Korpus des Saiten-Musikinstruments abstützt, wobei insbesondere eine Abstützung an einem Steg (16) und/oder einem Resonanzkörper (14) vorgesehen ist.

## Claims

1. Fine tuner (12; 138; 202) for a stringed musical instrument (10), comprising a main body (24; 204) having an underside (44), a top side (40), a first contact region (80; 226) and having a second contact region (84; 228) for a string (22), wherein the second contact region (84; 228) is in spaced relation to the first contact region (80; 226), a gripping element (86; 214) for gripping a string section (132) which is located between the first contact region (80; 226) and the second contact region (84; 228), and an adjusting device (88; 209) which is located at the main body (24; 204) and which acts upon the gripping element (86; 214), wherein, via the adjusting device (88; 209), a position of the gripping element (86; 214) relative to the main body (24; 204) is fixably adjustable and the position of the gripping element (86; 214) predetermines a deflected position of the string (22) at the fine tuner (12; 138; 202), **characterized in that** the gripping element (86; 214) carries therewith the string section (132) counter to a direction (48) that extends in a direction from the top side (40) to the underside (44).

2. Fine tuner (12; 138; 202) in accordance with claim 1, **characterized in that** a height position of the gripping element (86; 214) along a height direction (32; 210) relative to the first contact region (80; 226) and the second contact region (84; 228) is fixably adjustable and/or **in that** a rotational position of the gripping element about an axis of rotation parallel to the height direction (32; 210) is fixably adjustable.

3. Fine tuner (12; 138; 202) in accordance with claim 1 or 2, **characterized in that** a displacement guide (98) for the gripping element (86; 214) is arranged at the main body (24; 204).

4. Fine tuner (12; 138; 202) in accordance with claim 3, **characterized by** at least one of the following:
- the displacement guide (98) comprises a sleeve (100) in which the gripping element (86) is guided, in particular with at least one of the following:
- a sleeve axis (104) is parallel to a displacement axis (106) of the displacement guide (88), wherein the displacement axis (106) is parallel to the height direction (32);
- the sleeve (100) has at least one open side (108);
- the gripping element (86) protrudes beyond the open side (108);
- a third contact region (112) for a string (22) is formed on the open side (108);
- the third contact region (108) has a planar contact surface (114) which in particular is oriented parallel to a displacement axis (106) of the displacement guide (98);
- the displacement guide (98) is configured to conform to the gripping element (86) such that the gripping element (86) is guided in a rotationally fixed manner;
- arranged at the main body (24) is a counter element (120) for the gripping element (86) which has a shorter height than the displacement guide (98) along a displacement axis (106), and the counter element (120) is arranged opposite a sleeve (100) of the displacement guide (98) in particular;
- the counter element (120) bounds a slot (122) for receiving a string (22) and/or covers a slot (126) of the gripping element (86) at a particular height position of the gripping element (86).

5. Fine tuner (12; 138; 202) in accordance with any one of claims 1 to 3, **characterized in that** a capability for rotation of the gripping element (214) is blocked via the string (22) that is held to the gripping element (214) and is in contact against the main body (204); and in particular
**characterized in that** the first contact region (226) and/or the second contact region (228) has at least one blocking surface (230, 232) which is oriented parallel to an axis of rotation (206), preferably wherein the first contact region (226) and/or the second contact region (228) has opposed blocking surfaces (230, 232) between which is located a contact surface (234) in an orientation transverse to the axis of rotation (206).

6. Fine tuner (12; 138; 202) in accordance with claim 5, **characterized in that** the gripping element (214) comprises at least one gripping hook (216) having a blocking surface (220), which blocking surface (220) is oriented parallel to the axis of rotation (206), and in particular
**characterized by** a plurality of gripping hooks (216) which are in particular spaced apart and are in particular distributed circumferentially, relative to the axis of rotation (206), about the gripping element (214).

7. Fine tuner (12; 138; 202) in accordance with any one of the preceding claims, **characterized in that** the adjusting device (88; 209) comprises a spindle (90; 208) which sits at the main body (24; 204) in a rotationally movable manner, and sits at the main body (24; 204) in a translationally fixed manner in particular; in particular with at least one of the following:
- the gripping element (86; 214) sits at the spindle (90; 208), in particular wherein the spindle (90; 208) is rotatable relative to the gripping element (86; 214) and in particular wherein an axis of rotation (92; 206) is parallel to an axis of displacement (106) of the gripping element (86; 214);
- an actuating element (94; 212) sits at the spindle (90; 208) in a rotationally fixed manner, which actuating element (94; 212) is positioned externally to the main body (24; 204), and is positioned above the main body (24; 204) in particular.

8. Fine tuner (12; 138; 202) in accordance with any one of the preceding claims, **characterized in that** the gripping element (86; 214) comprises a receptacle (126; 224) for receiving the string (22) in contact thereagainst, in particular wherein the receptacle is formed as a slot (126), and is formed as an annular slot in particular, or wherein the receptacle (224) is formed at a gripping hook (216).

9. Fine tuner (12; 138; 202) in accordance with any one of the preceding claims, **characterized in that** the gripping element (86; 214) is or comprises a nut (124), and in particular
**characterized in that** the nut (124) comprises a slot (126) as a receptacle for the string (22), or **in that** a first nut and a second nut are provided, wherein a slot is arranged between the first nut and the second nut as a receptacle for the string (22).

10. Fine tuner (12; 138; 202) in accordance with any one of the preceding claims, **characterized in that** formed at the main body (24) is a further contact region (46) for contact against a body of the stringed musical instrument (10), in particular with at least one of the following:
- the further contact region (46) is formed on the underside (44) of the main body (24) and, in particular, an actuating element (94) of the adjusting device (88) is positioned facing away from the underside (44);
- the further contact region (46) comprises a contact surface which is convexly curved.

11. Fine tuner (12; 138; 202) in accordance with any one of the preceding claims, **characterized by** at least one of the following:
- the first contact region (80; 226) and the second contact region (84; 228) are open towards the underside (44) of the main body (24; 204);
- a receiving region of the main body (24; 204) for the string is open towards the underside (44) of the main body (24; 204);
- the first contact region (80; 226) and/or the second contact region (84; 228) is formed at a slot (82) of the main body (24; 204);
- the first contact region (80) and/or the second contact region (84) is formed at a slot (82) at a further contact region (46) of the main body (24) for contact against a body of a stringed musical instrument (10);
- the gripping element (86; 214) is positioned at least approximately centrally between the first contact region (80; 226) and the second contact region (84; 228) and is in particular positioned in a centre plane (134) between the first contact region (80; 226) and the second contact region (84; 228);
- formed at the main body (24), between the first contact region (80) and the second contact region (84), is a slot (122) for the string (22), and the slot (122) is in particular formed between a sleeve (100) for a displacement guide (98) of the gripping element (86) and a counter element (120) which is positioned at the main body (24).

12. Fine tuner (12; 138; 202) in accordance with any one of the preceding claims, **characterized by** at least one of the following:
- the main body (24) has a length (L) in a length direction (28) between the first contact region (80) and the second contact region (84) which is greater than a width (B) in a width direction (30) transverse to the length direction (28), and is in particular at least 1.2 times greater than the width (B);
- the main body (24; 148) has at least one open side (66) which is oriented transversely to the underside (44) of the main body (24; 148), wherein at least one free region (68; 146) is formed in the main body (24; 148) on the at least one open side thereof, which free region (68; 146) is bounded upwardly in the height direction (32) by a region (64) of the main body (24; 148) and which is configured in particular for passing therethrough and/or for receiving a string (22), in particular with at least one of the following:
- a sleeve (100) of a displacement guide (98) bounds the at least one free region (68), and, in particular, an open side (108) of the sleeve (100) faces towards the at least one free region (68);
- the at least one free region (68; 146) is open downwardly in the height direction (32);
- the main body (24; 148) at the at least one free region (68; 146) is of step-shaped configuration;
- the main body (24) has a first region (26) at which are formed the first contact region (80) and the second contact region (84), and has a second region (34) at which the adjusting device (88) sits, wherein the second region (34) sits in a dome-like manner at the first region (26) and an actuating element (94) of the adjusting device (88) is positioned above the second region (34).

13. Use of a fine tuner (12; 138; 202) in accordance with any one of the preceding claims for a zither instrument.

14. Stringed musical instrument, in particular zither instrument, comprising at least one fine tuner (12; 138; 202) in accordance with any one of claims 1 to 12.

15. Stringed musical instrument in accordance with claim 14, **characterized in that** the at least one fine tuner (12; 138; 202) is positioned at a string region between a bridge (16) and a holding pin (18), and/or **characterized in that** the fine tuner (12; 138; 202) is supported via the main body (24; 148), at a further contact region (46) thereof, on a body of the stringed musical instrument, in particular wherein support is provided on a bridge (16) and/or on a resonant body (14).

## Revendications

1. Accordeur fin (12 ; 138 ; 202) pour un instrument de musique à cordes (10),
comprenant un corps principal (24 ; 204) avec une face inférieure (44), une face supérieure (40), une première zone d'appui (80 ; 226) et avec une deuxième zone d'appui (84 ; 228) pour une corde (22), dans lequel la deuxième zone d'appui (84 ; 228) est tenue à distance par rapport à la première zone d'appui (80 ; 226), un élément de préhension (86 ; 214) pour saisir une section de corde (132), laquelle se trouve entre la première zone d'appui (80 ; 226) et la deuxième zone d'appui (84 ; 228), et un dispositif de réglage (88 ; 209), lequel siège sur le corps principal (24 ; 204) et lequel agit sur l'élément de préhension (86 ; 214), dans lequel une position de l'élément de préhension (86 ; 214) par rapport au corps principal (24 ; 204) peut être réglée de manière fixe par l'intermédiaire du dispositif de réglage (88 ; 209) et la position de l'élément de préhension (86 ; 214) spécifie une position de déviation de la corde (22) sur l'accordeur fin (12 ; 138 ; 202), **caractérisé en ce que** l'élément de préhension (86 ; 214) entraîne la section de corde (132) dans le sens opposé à une direction (48) qui s'étend en direction depuis la face supérieure (40) vers la face inférieure (44).

2. Accordeur fin (12 ; 138 ; 202) selon la revendication 1, **caractérisé en ce qu'**une position en hauteur de l'élément de préhension (86 ; 214) peut être réglée de manière fixe le long d'une direction en hauteur (32 ; 210) par rapport à la première zone d'appui (80 ; 226) et à la deuxième zone d'appui (84 ; 228) et/ou une position de rotation de l'élément de préhension peut être réglée de manière fixe autour d'un axe de rotation de manière parallèle par rapport à la direction en hauteur (32 ; 210).

3. Accordeur fin (12 ; 138 ; 202) selon la revendication 1 ou 2, **caractérisé en ce qu'**un guide de coulissement (98) pour l'élément de préhension (86 ; 214) est disposé sur le corps principal (24 ; 204) .

4. Accordeur fin (12 ; 138 ; 202) selon la revendication 3, **caractérisé par** au moins un des points suivants :
- le guide de coulissement (98) présente une douille (100), dans laquelle l'élément de préhension (86) est guidé, en particulier avec au moins un des points suivants :
- - un axe de douille (104) est parallèle à l'axe de coulissement (106) du guide de coulissement (88), dans lequel l'axe de coulissement (106) est parallèle à la direction en hauteur (32) ;
- - la douille (100) présente au moins une face ouverte (108) ;
- - l'élément de préhension (86) dépasse hors de la face ouverte (108) ;
- - une troisième zone d'appui (112) pour une corde (22) est formée sur la face ouverte (108) ;
- la troisième zone d'appui (108) présente une surface d'appui plane (114), laquelle est orientée en particulier de manière parallèle à un axe de coulissement (106) du guide de coulissement (98) ;
- le guide de coulissement (98) est adapté à l'élément de préhension (86) de telle sorte que l'élément de préhension (86) est guidé de manière solidaire en rotation ;
- un contre-élément (120) pour l'élément de préhension (86) est disposé sur le corps principal (24), lequel présente une hauteur inférieure à celle du guide de coulissement (98) le long d'un axe de coulissement (106), et en particulier le contre-élément (120) est disposé en vis-à-vis d'une douille (100) du guide de coulissement (98) ;
- le contre-élément (120) délimite une entaille (122) pour loger une corde (22) et/ou recouvre, dans une position en hauteur définie de l'élément de préhension (86), une entaille (126) de l'élément de préhension (86) .

5. Accordeur fin (12 ; 138 ; 202) selon l'une quelconque des revendications 1 à 3, **caractérisé en ce qu'**un blocage d'une possibilité de rotation de l'élément de préhension (214) est effectué par l'intermédiaire de la corde (22), laquelle est maintenue sur l'élément de préhension (214) et repose sur le corps principal (204) ; et en particulier
**caractérisé en ce que** la première zone d'appui (226) et/ou la deuxième zone d'appui (228) présentent au moins une surface de blocage (230, 232), laquelle est orientée de manière parallèle par rapport à un axe de rotation (206), dans lequel de préférence la première zone d'appui (226) et/ou la deuxième zone d'appui (228) présentent des surfaces de blocage (230, 232) en vis-à-vis, entre lesquelles une surface d'appui (234) se situe avec une orientation de manière transversale par rapport à l'axe de rotation (206).

6. Accordeur fin (12 ; 138 ; 202) selon la revendication 5, **caractérisé en ce que** l'élément de préhension (214) présente au moins un crochet de préhension (216) avec une surface de blocage (220), laquelle est orientée de manière parallèle par rapport à l'axe de rotation (206), et en particulier
**caractérisé par** une pluralité de crochets de préhension (216), lesquels sont tenus à distance en particulier et sont disposés en particulier en périphérie par rapport à l'axe de rotation (206) de manière répartie sur l'élément de préhension (214).

7. Accordeur fin (12 ; 138 ; 202) selon l'une quelconque des revendications précédentes, **caractérisé en ce que** le dispositif de réglage (88 ; 209) présente une broche (90 ; 208), laquelle siège de manière à pouvoir tourner sur le corps principal (24 ; 204) et siège en particulier de manière solidaire en coulissement sur le corps principal (24 ; 204), en particulier avec au moins un des points suivants :
- l'élément de préhension (86 ; 214) siège sur la broche (90 ; 208), dans lequel en particulier la broche (90 ; 208) peut être tournée par rapport à l'élément de préhension (86 ; 214) et dans lequel en particulier un axe de rotation (92 ; 206) est parallèle à un axe de coulissement (106) de l'élément de préhension (86 ; 214) ;
- un élément d'actionnement (94 ; 212) siège de manière solidaire en rotation sur la broche (90 ; 208), lequel est positionné à l'extérieur du corps principal (24 ; 204) et en particulier au-dessus du corps principal (24 ; 204).

8. Accordeur fin (12 ; 138 ; 202) selon l'une quelconque des revendications précédentes, **caractérisé en ce que** l'élément de préhension (86 ; 214) présente un logement (126 ; 224) pour l'appui de la corde (22), dans lequel en particulier le logement est réalisé en tant qu'une entaille (126) et en particulier est réalisé en tant qu'une entaille annulaire, ou le logement (224) est formé sur un crochet de préhension (216).

9. Accordeur fin (12 ; 138 ; 202) selon l'une quelconque des revendications précédentes, **caractérisé en ce que** l'élément de préhension (86 ; 214) est ou comprend un écrou (124), et en particulier
**caractérisé en ce que** l'écrou (124) comprend une entaille (126) en tant que logement pour la corde (22), ou un premier écrou et un deuxième écrou sont prévus, dans lequel une entaille est disposée entre le premier écrou et le deuxième écrou en tant que logement pour la corde (22).

10. Accordeur fin (12 ; 138 ; 202) selon l'une quelconque des revendications précédentes, **caractérisé en ce qu'**une autre zone d'appui (46) destinée à venir en appui sur un corps de l'instrument de musique à cordes (10) est formée sur le corps principal (24), en particulier avec au moins un des points suivants :
- l'autre zone d'appui (46) est formée sur la face inférieure (44) du corps principal (24), et en particulier un élément d'actionnement (94) du dispositif de réglage (88) est positionné de manière opposée à la face inférieure (44) ;
- l'autre zone d'appui (46) présente une surface d'appui, laquelle est incurvée de manière convexe.

11. Accordeur fin (12 ; 138 ; 202) selon l'une quelconque des revendications précédentes, **caractérisé par** au moins un des points suivants :
- la première zone d'appui (80 ; 226) et la deuxième zone d'appui (84 ; 228) sont ouvertes en direction de la face inférieure (44) du corps principal (24 ; 204) ;
- une zone de logement du corps principal (24, 204) pour la corde est ouverte en direction de la face inférieure (44) du corps principal (24 ; 204) ;
- la première zone d'appui (80 ; 226) et/ou la deuxième zone d'appui (84 ; 228) sont formées sur une entaille (82) du corps principal (24 ; 204) ;
- la première zone d'appui (80) et/ou la deuxième zone d'appui (84) sont réalisées sur une entaille (82) sur une autre zone d'appui (46) du corps principal (24) pour venir en appui sur un corps d'un instrument de musique à cordes (10) ;
- l'élément de préhension (86 ; 214) est positionné au moins approximativement au centre entre la première zone d'appui (80 ; 226) et la deuxième zone d'appui (84 ; 228) et est positionné en particulier sur un plan central (134) entre la première zone d'appui (80 ; 226) et la deuxième zone d'appui (84 ; 228) ;
- une entaille (122) pour la corde (22) est formée sur le corps principal (24) entre la première zone d'appui (80) et la deuxième zone d'appui (84), et en particulier l'entaille (122) est formée entre une douille (100) pour un guide de coulissement (98) de l'élément de préhension (86) et un contre-élément (120) positionné sur le corps principal (24).

12. Accordeur fin (12 ; 138 ; 202) selon l'une quelconque des revendications précédentes, **caractérisé par** au moins un des points suivants :
- le corps principal (24) présente une longueur (L) dans une direction longitudinale (28) entre la première zone d'appui (80) et la deuxième zone d'appui (84), laquelle est plus grande qu'une largeur (B) dans une direction de largeur (30) de manière transversale par rapport à la direction longitudinale (28) et en particulier est au moins 1,2 fois plus grande que la largeur (B) ;
- le corps principal (24 ; 148) présente au moins une face ouverte (66), laquelle est orientée de manière transversale par rapport à la face inférieure (44) du corps principal (24 ; 148), dans lequel est formée sur le corps principal (24 ; 148) sur l'au moins une face ouverte (66) au moins une zone libre (68 ; 146), laquelle est délimitée dans la direction en hauteur (32) vers le haut par une zone (64) du corps principal (24 ; 148) et laquelle est réalisée en particulier pour faire passer et/ou pour loger une corde (22), en particulier avec au moins un des points suivants :
- une douille (100) d'un guide de coulissement (98) délimite l'au moins une zone libre (68) et en particulier une face ouverte (108) de la douille (100) est tournée vers l'au moins une zone libre (68) ;
- l'au moins une zone libre (68 ; 146) est ouverte vers le bas dans la direction en hauteur (32) ;
- le corps principal (24 ; 148) est réalisé en forme de palier sur l'au moins une zone libre (68 ; 146) ;
- le corps principal (24) présente une première zone (26), sur laquelle la première zone d'appui (80) et la deuxième zone d'appui (84) sont formées, et présente une deuxième zone (34), sur laquelle le dispositif de réglage (88) siège, dans lequel la deuxième zone (34) siège en forme de dôme sur la première zone (26) et un élément d'actionnement (94) du dispositif de réglage (88) est positionné au-dessus de la deuxième zone (34).

13. Utilisation d'un accordeur fin (12 ; 138 ; 202) selon l'une quelconque des revendications précédentes pour un instrument formant une cithare.

14. Instrument de musique à cordes, en particulier instrument formant une cithare, comprenant au moins un accordeur fin (12 ; 138 ; 202) selon l'une quelconque des revendications 1 à 12.

15. Instrument de musique à cordes selon la revendication 14, **caractérisé en ce que** l'au moins un accordeur fin (12 ; 138 ; 202) est positionné sur une zone de corde entre une entretoise (16) et une tige de maintien (18), et/ou **caractérisé en ce que** l'accordeur fin (12 ; 138 ; 202) prend appui sur un corps de l'instrument de musique à cordes avec une autre zone d'appui (46) par l'intermédiaire du corps principal (24 ; 148), dans lequel en particulier un support est prévu sur une entretoise (16) et/ou sur un corps de résonance (14).
